# FASCICULE DE BREVET EUROPEEN

(11) **EP 0 091 865 B1**
(45) Date de publication et mention de la délivrance du brevet: **19.06.1985**
(21) Numéro de dépôt: 83400696.7
(22) Date de dépôt: 06.04.1983
(51) Int. Cl.: F01D 5/30

(54) **Dispositif de retenue axiale de pieds d'aube dans un disque de turbomachine**
Axialfesthalter des Schaufelfusses in einem Turbinenrotor
Device for the axial retention of blade roots in a turbine wheel

(30) Priorité: 08.04.1982 FR 8206118
(43) Date de publication de la demande: 19.10.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Rigo, Marcel Louis Antoine, F-91550 Paray Vieille Poste (FR); Sourdeval, Gilbert, F-77240 Vert Saint Denis (FR)
(74) Mandataire: Moinat, François

## Description

L'invention concerne un dispositif de retenue axiale de pieds d'aube dans un disque de rotor de turbomachine, par exemple un disque de compresseur, sur lequel est susceptible d'être fixé un cabot avant, les pieds d'aube étant retenus radialement dans des rainures axiales prévues dans la jante du disque, les pieds portant une partie saillante par rapport à la face amont du disque dirigée radialement vers le centre du disque, le disque présentant sur sa face amont un rebord portant une gorge circonférentielle ouverte radialement vers l'exterieur recevant au moins und partie des moyens de verrouillage axial des pieds d'aube.

De nombreuses solutions ont été proposées pour retenir axialement les aubes sur les rotors et pour permettre le démontage et le remontage unitaire d'aubes endommagées sans nécessiter une intervention complexe et longue sur l'ensemble du rotor.

C'est ainsi que le brevet français 2 028 539 décrit un système de blocage d'aubes et d'étanchéité permettant le refroidissement des pieds d'aube. Le disque de rotor porte à sa périphérie des rainures axiales dans lesquelles sont retenus les pieds d'aube.

Un rebord de diamètre inférieur à celui déterminé par les fonds des rainures est prévu sur la face amont du disque et comporte une gorge circonférentielle dirigée radialement vers l'extérieur. Les pieds d'aube sont munis à leur partie supérieure d'un becquet dans lequel est prévue une rainure transversale dont l'ouverture est dirigée vers le centre du disque. Des plaques sont engagées radialement dans la gorge circonférentielle du disque et dans la rainure des pieds d'aube et sont maintenues provisoirement par des pinces. Lorsque toutes les plaques sont placées, on les positionne par déplacement circonférentiel devant des orifices taraudés, prévus dans le rebord de la gorge, que reçoivent des boulons destinés à immobiliser les plaques. Chaque plaque maintient plusieurs pieds d'aube et forme avec eux un canal annulaire dans lequel circule le fluide de refroidissement. Pour démonter une aube, on retire le boulon de fixation de la plaque correspondante et on bascule celle-ci vers l'avant pour l'extraire de la gorge, le pied d'aube peut alors glisser axialement vers l'amont dans sa rainure pour se dégager et permettre l'extraction de l'aube.

Le brevet français 2090 105 présente un système ayant des fonctions semblables au précédent. Le disque de rotor porte sur sa face aval un rebord dont la gorge circonférentielle s'ouvre radialement vers l'extérieur. Les pieds d'aube portent à leur partie inférieure un épaulement que appuie contre les branches de segments d'étanchéité en L logées dans la gorge. Des segments de blocage sont placés à l'interieur des segments en L. Une vis de blocage est fixée dans le rebord de la gorge et maintient en position les segments en et les segments de blocage. Des vis de serrage, coopérant avec des filetages prévus dans les segments de blocage, permettent d'agir sur les segments d'étanchéité. Le bord de la gorge est crénelé pour permettre l'accès aux vis de serrage. Le démontage d'une aube déterminée n'est possible qu'après exctraction du segment de blocage et d'étanchéité correspondant. Le but principal de ce dispositif n'est pas de simplifier les opérations de changement d'aubes, mais bien plutôt d'assurer l'étanchéité du circuit de refroidissement.

Le dispositif, selon l'invention, telle qu'elle est caractérisée dans les revendications vise à fournir un dispositif de retenue axiale des pieds d'aube comportant un nombre restreint d'éléments maintenus par les moyens portés au moins en partie par le capot avant.

Les explications et figures données ci-après à titre d'exemples permettront de comprendre comment l'invention peut être réalisée.
La figure 1 est une vue en coupe axiale d'une partie de rotor comportant une première forme de réalisation du dispositif de retenue selon l'invention.
La figure 2 est une vue selon II-II de la figure 1.
La figure 3 est une vue selon III-III de la figure 1.
La figure 4 est une vue semblable à celle de la figure 3 d'une autre forme de réalisation des demi-anneaux.
La figure 5 est une vue en coupe axiale d'une partie de rotor comportant une deuxième forme de réalisation du dispositif de retenue.
La figure 6 est une vue selon VI-VI de la figure 5.
La figure 7 est une vue en coupe axiale d'une partie de rotor comprenant une troisième forme de réalisation du dispositif de retenue.
La figure 8 est une vue selon VIII-VIII de la figure 7.
La figure 9 est une vue selon IX-IX de la figure 7.

La figure 1 représente une coupe axiale d'une partie d'un rotor.

La jante du disque de rotor 1 porte des rainures axiales dans lesquelles sont retenues radialement les pieds 2 des aubes 3.

Un capot avant 4 est fixé sur la face amont du disque dans le prolongement des plateformes 5 d'aube.

Les pieds d'aube portent sur leur extrémité amont, une partie 6 ou becquet, saillante par rapport à la face du disque et dirigée radialement vers son centre. Ce becquet a pour but d'empêcher directement ou indirectement le mouvement axial de l'aube.

Selon l'exemple représenté figures 1 et 5, le becquet 6 s'étend sur la hauteur du pied et son extrémité inférieure est au même rayon que la partie inférieure du pied d'aube ou à un rayon légèrement plus grand. Ce becquet présente dans un plan radial une rainure transversale 7 dont le bord aval est dans le plan de la face 8 du disque lorsque l'aube est en place. Cette forme de becquet permet la mise en place de l'aube par la face aval ou amont du disque.

Dans l'exemple représenté figure 7, le becquet 9 se prolonge au-dessous du plan de la partie inférieure du pied et vient s'engager contre la face amont 8 du disque en empêchant le déplacement axial de l'aube de l'amont vers l'aval.

La face amont 8 du disque (Fig. 1) présente un rebord 10 dans lequel est prévue une gorge circonférentielle 11 ouverte radialement vers l'extérieur recevant au moins une partie des moyens de verrouillage axial des pieds d'aube.

Le capot avant 4 porte un élément fixé intérieurement se présentant sous forme d'une virole cylindrique 12 à l'extrémité libre de laquelle est prévue au moins une autre partie des moyens de verrouillage coopérant directement ou indirectement avec les becquets 6 des pieds d'aube.

La partie des moyens de verrouillage coopérant avec la gorge 11 est constituée d'au moins deux portions d'anneau 13, 14. La longueur de segment annulaire formé par les portions d'anneau mis bout à bout est inférieure d'au moins une largeur de rainure axiale par rapport à la longueur de circonférence d'un anneau complet.

L'ouverture ainsi obtenue, entre les extrémités des portions ou segments d'anneau 13, 14 lorsque les autres extrémités ou les entrémités des segments intermédiaires sont en contact, peut, par coulissement circonférentiel de l'ensemble, être amenée devant n'importe quelle rainure axiale dont l'aube est à changer.

Les figures 1 à 3 montrent une réalisation particulière des segments d'anneau 13 et 14 se présentant sous la forme de portions de bague cylindrique limitée par deux collerettes radiales. La section affecte l'aspect d'un U à branches inégales dont la largeur correspond à celle de la gorge circonférentielle 11. Afin de faciliter le coulissement, le fond de la gorge comporte une portée 16, circulaire sur laquelle repose la paroi intérieure cylindrique 17 des portions de bague. La branche la plus longue de la section en U correspond à la collerette la plus large 18. Ses dimensions sont approximativement égales à la profondeur et à la largeur de la rainure 7 formée dans le becquet 6, de manière à pouvoir se placer entre la face amont 8 du disque et dans la rainure 7 du becquet. La branche la plus courte correpond à la collerette la moins large 19 et sa hauteur est au plus égale à la profondeur de la gorge circonférentielle 11 limitée à la surface de la portée 16.

Les moyens de verrouillage portés par le capot 4 sont formés par la virole cylindrique 12, coaxiale au disque de rotor, dont le bord libre 20 porte deux doigts 21 disposés diamétralement. De préférence, ces doigts ont une même largeur, approximativement égale à une demi-largeur de rainure axiale. Lorsque le voile radial 22 de fixation du capot est fixé sur le disque de rotor, la hauteur des doigts 21 est telle que chacun vient se placer entre les bords des segments 13, 14, et plus précisement entre les bords des collerettes 18 de deux segments voisins. Dans cette position les segments 13 et 14 laissent à chaque extrémité un jeu 15 (voir fig. 3) égal (ou légèrement supérieur) à la moitié de la longueur périphérique du pied d'aube. La figure 3 montre en coupe selon III-III de la figure 1 un doigt 21 en place entre les segments 13, 14 verrouillant circonfé- rentiellement ceux-ci.

La virole coaxiale peut être remplacée par une bride radiale intérieure comme repéré, par exemple, en 27 et 34 des figures 5 et 7.

La figure 4 montre une autre forme de réalisation des extrémités des segments 13, 14, présentant dans leur bord supérieur une entaille rectangulaire 23. Les dimensions de cette entaille sont telles que, lorsque les deux segments 13, 14 sont amenés bout à bout dans la gorge circonférentielle 11, les entailles des deux extrémités non adjacentes dégagent totalement la partie inférieure de la rainure axiale de retenue radiale d'une aube, ou permettent au moins le passage du becquet 6. Cette forme de réalisation autorise, entre les extrémités du bord inférieur des segments 13, 14, une ouverture 15 de largeur moitié par rapport à des bords droits avec pour conséquence une meilleure tenue des segments dans la gorge.

Une autre forme de réalisation des segments 13, 14 est représentée figures 5 et 6. Les segments forment un anneau à peu près fermé. La collerette la plus large 18 est découpée de manière à présenter des dents 24 sur son bord extérieur. La distance entre deux dents voisines correspond à la distance entre deux rainures axiales. Par coulissement des segments dans la gorge circonférentielle 11, on amène les dents 24 soit dans la rainure 7 des becquets 6, soit devant les dents 25 de la jante du rotor. Ces positions permettent respectivement de verrouiller ou de déverrouiller toutes les aubes. Afin de maintenir les segments dans la position de verrouillage des aubes, ils sont munis de moyens de positionnement formés par des bossages ou des pions 26 qui coopèrent avec une partie des moyens de verrouillage portés par le capot 4 et, plus particulièrement, par une virole coaxiale ou une bride radiale 27 prévue dans le capot, et dont le bord libre présente des logements ou des encoches 28 dans lesquels les bossages ou les pions se placent. La fixation du capot sur le disque de rotor verrouille les segments dans le sens circonférentiel.

Le verrouillage des segments peut également être obtenu comme dans l'exemple de la figure 1 par des doigts, portés par le capot, venant se placer entre deux ou plusieurs dents des segments ou dans des logements prévus dans la collerette la moins large 19.

Une troisième forme de réalisation, montrée figures 7 à 9, est plus particulièrement adaptée à des aubes dont la partie saillante du pied ou becquet 29 so prolonge radialement vers le centre au-dessous du plan de la partie inférieure du pied d'aube.

Cette disposition permet d'empêcher la déplacement axial de l'aube, d'amont vers l'aval dans la rainure par appui de la face aval du becquet contre la face amont 8 du disque de rotor et n'autorise le démontage de l'aube que vers l'amont.

Pour permettre le démontage de l'aube, on prévoit dans le bord amont 30 de la gorge circonférentielle 11 et en face des rainures axiales, des indentations 31 formant entre elles des dents 32 constituant une partie des moyens de verrouillage. L'autre partie des moyens de verrouillage portée par le capot est également constituée de dents 33 de dimensions et de forme telles qu'elles puissent passer dans les indentations 31 du bord de la gorge 11 et se placer entre les dents 32 dudit bord et la face amont des becquets d'aube 29. Les dents 33 sont formées dans le bord libre d'une virole cylindrique ou d'une bride radiale 34 prévue dans le capot. Le verrouillage ou le déverrouillage des aubes s'obtient lors de la mise en place du capot par rotation de celui-ci d'un demi-pas correspondant à la distance entre une rainure axiale et la dent adjacente du disque du rotor. On notera que les dents 32 forment des éléments de bride intermédiaire, qui reprennent les efforts sans présenter des épaisseurs trop pénalisantes pour la masse.

Les différents modes de réalisation décrits peuvent être appliqués à des aubes dont les pieds sont maintenus dans des rainures axiales inclinées d'amont en aval sur l'axe, comme représenté figure 7. Ce brochage incliné permet un allégement des efforts vers l'amont et autorise une structure plus légère du capot.

## Revendications

1. Dispositif de retenue axiale de pieds d'aube dans un disque de rotor de turbomachine, disque sur lequel est susceptible d'être fixé un capot avant, les pieds d'aube étant retenus radialement dans des rainures axiales prévues dans la jante du disque, les pieds portant une partie saillante par rapport à la face amont du disque, dirigée radialement vers le centre du disque, le disque présentant sur sa face amont un rebord portant une gorge circonférentielle ouverte radialement vers l'extérieur recevant au moins une partie des moyens de verrouillage axial des pieds d'aube, caractérisé en ce que le capot avant (4) comporte un élément (12, 27, 34) fixé intérieurement, portant à son extrémité libre au moins l'autre partie des moyens de verrouillage coopérant directement ou indirectement avec les parties saillantes (6, 29) des pieds d'aube.

2. Dispositif selon la revendication 1, caractérisé en ce que les moyens de verrouillage portés par la gorge circonférentielle (11) comprennent au moins deux portions d'anneau (13,14) susceptible de se loger dans ladite gorge et entre la partie saillante (6) du pied d'aube et la face amont du disque (8), de largeur supérieure à la distance séparant le fond de la gorge circonférentielle du fond des rainures axiales, la longueur du segment annulaire formé par les portions d'anneau mises bout à bout étant inférieure d'au moins une largeur de rainure axiale par rapport à la longueur de circonférence d'un anneau complet, les portions dànneau étant susceptibles de coopérer avec la partie des moyens de verrouillage prévue sur le capot.

3. Dispositif selon la revendication 2, caractérisé en ce que la partie des moyens de verrouillage prévue sur le capot (4) est constituée de doigts (21) susceptibles de se placer entre les extrémités des portions d'anneau (13,14).

4. Dispositif selon la revendication 2 ou la revendication 3, caractérisé en ce que les portions d'anneau ont une section en forme de U à branches inégales, la branche transversale correspondant à un segment cylindrique susceptible de coopérer avec le fond de la gorge circonférentielle (11), les branches latérales correspondant à des collerettes radiales (18, 19), la collerette (18) susceptible de coopérer avec la rainure transversale (7) formée dans la partie saillante (6) du pied d'aube étant la plus large et la collerette (19) susceptible de coopérer avec le bord amont de la gorge circonférentielle (11) étant la moins large.

5. Dispositif selon la revendication 4, caractérisé en ce que la collerette la plus large (18) des portions d'anneau présente sur son bord extérieur, des dents (24), la distance entre deux dents voisines étant égale à la distance entre deux rainures axiales voisines.

6. Dispositif selon la revendication 5, caractérisé en ce que la collerette la moins large (19) des portions d'anneau porte radialement des moyens de positionnement (26) susceptibles de coopérer avec la partie des moyens de verrouillage portée par le capot (4).

7. Dispositif selon la revendication 6, caractérisé en ce que les moyens de positionnement sont constitués par des bossages (26) et les moyens de verrouillage portés par le capot (4) sont constitués d'encoches (28).

8. Dispositif selon la revendication 1, caractérisé en ce que la gorge circonférentielle (11) porte en face des rainures axiales des indentations permettant le passage d'au moins la partie saillante (29) des pieds d'aube et en ce que la partie des moyens de verrouillage portée par le capot (4) est constituée de dents de forme et de dimensions correspondant approximativement à celles des indentations, susceptibles de s'engager entre les dents (32) formées entre les indentations et la face amont des parties saillantes (29) des pieds d'aube par rotation d'un demi-pas du capot (4).

9. Dispositif selon l'une des revendications précédentes, caractérisé en ce que les rainures axiales de retenue des aubes sont inclinées sur l'axe d'amont en aval.

## Patentansprüche

1. Haltevorrichtung zur axialen Fixierung von Schaufelfüßen in der Rotorscheibe einer Turbomaschine, wobei
an der Rotorscheibe eine vordere Abdeckung fixierbar ist und die Schaufelfüße radial in an dem Außenrand der Rotorscheibe angebrachten axialen Nuten gehalten sind,
die Schaufelfüße einen über die stromaufseitige Begrenzung der Rotorscheibe hervorstehenden Ansatz aufweisen, der in radialer Richtung gegen das Zentrum der Rotorscheibe weist,
und die Rotorscheibe an ihrer stromaufseitigen Wandung einen Rand mit einer radial nach außen offenen umlaufenden Kehle besitzt, in der wenigstens ein Teil von Verriegelungsmitteln zur axialen Festlegung der Schaufelfüße aufgenommen ist,
dadurch gekennzeichnet,
daß die vordere Abdeckung (4) ein in ihrem Innern fixiertes Element (12, 27, 34) aufweist, das an seinem freien Ende wenigstens den anderen Teil der Verriegelungsmittel trägt, der direkt oder indirekt mit den hervorstehenden Ansätzen (6, 29) der Schaufelsfüße zusammenwirkt.

2. Vorrichtung nach Anspruch 1, dadurch gekennzeichnet,
daß die von der umlaufenden Kehle (11) getragenen Verriegelungsmittel wenigstens zwei Ringabschnitte (13, 14) umfassen, die in dieser Kehle zwischen dem hervorstehenden Ansatz (6) des Schaufelfußes und der stromaufseitigen Wandung der Rotorscheibe (8) aufnehmbar sind und deren Stärke größer ist als der Abstand zwischen dem Boden der umlaufenden Kehle und dem Boden der axialen Nut,
daß die Länge des von den aneinander anliegenden Ringabschnitten gebildeten Ringsegments zumindest um die einfache Breite der axialen Nut kleiner ist als die Umfangslänge eines vollständigen Ringes,
und daß die Ringabschnitte mit dem an der vorderen Haube vorgesehenen Teil der Verriegelungsmittel zusammenwirken.

3. Vorrichtung nach Anspruch 2, dadurch gekennzeichnet, daß der an der Haube (4) vorgesehene Teil der Verriegelungsmittel von Fingern (21) gebildet ist, die zwischen den Enden der Ringabschnitte (13,14) plazierbar sind.

4. Vorrichtung nach Anspruch 2 oder 3, dadurch gekennzeichnet, daß die Ringabschnitte einen Querschnitt in Form eines U mit ungleichen Seitenschenkeln besitzt, dessen Quersteg ein mit dem Boden der umlaufenden Kehle (11) zusammenwirkendes Zylinderelement bildet und dessen Seitenschenkel radiale Kragen (18, 19) bilden, wobei der für das Zusammenwirken mit der in dem hervorstehenden Ansatz (6) des Schaufelfußes ausgebildeten transversalen Nut (7) bestimmte Kragen (18) breiter ist als der für das Zusammenwirken mit dem stromaufseitigen Rand der umlaufenden Kehle (11) bestimmte Kragen (19).

5. Vorrichtung nach Anspruch 4, dadurch gekennzeichnet, daß der breitere Kragen (18) der Ringabschnitte an seinem Außenrand Zähne (24) besitzt, deren gegenseitiger Abstand dem Abstand zwischen zwei benachbarten axialen Nuten entspricht.

6. Vorrichtung nach Anspruch 5, dadurch gekennzeichnet, daß der weniger breite Kragen (19) in radialer Richtung weisende Positionierungsmittel (26) aufweist, die für das Zusammenwirken mit dem von der Haube (4) getragenen Teil der Verriegelungsmittel bestimmt sind.

7. Vorrichtung nach Anspruch 6, dadurch gekennzeichnet, daß die Positionierungsmittel von Höckern (26) und die von der Haube (4) getragenen Verriegelungsmittel von Kerben (28) gebildet sind.

8. Vorrichtung nach Anspruch 1, dadurch gekennzeichnet,
daß die umlaufende Kehle (11) vor den axialen Nuten liegende Ausnehmungen besitzt, die den Durchgang zumindest des hervorstehenden Ansatzes (29) der Schaufelfüße ermöglichen, und daß der von der Haube (4) getragene Teil der Verriegelungsmittel aus Zähnen besteht, deren Form und Abmessung annähernd derjenigen der genannten Ausnehmungen entsprechen und die sich durch eine Halbschrittdrehung der Haube (4) zwischen die Zähne verbringen lassen, die zwischen den Ausnehmungen und der stromaufseitigen Stirnfläche der hervorstehenden Teile (29) der Schaufelfüße gebildet sind.

9. Vorrichtung nach einem der vorhergehenden Ansprüche, dadurch gekennzeichnet, daß die axialen Nuten zur Halterung der Schaufeln auf der Achse von der Stromauf- zur Stromabseite geneigt sind.

## Claims

1. Arrangement for retaining axially blade roots in a turbo-machine rotor disc, upon which disc a front cover is capable of being secured the blade roots being retained radially in axial grooves provided in the rim of the disc, the roots carrying a part projecting relative to the upstream face of the disc and radially directed towards the centre of the disc, the disc having on its upstream face a rim having a circumferential groove open radially outward receiving at least part of the axial locking means of the blade roots, characterised in that the front cover (4) comprises a member (12, 27, 34) secured interiorly, carrying at its free end at least the other part of the locking means co-operating directly or indirectly with the projecting parts (6, 29) of the blade roots.

2. Arrangement according to claim 1, characterised in that the locking means carried by the circumferential groove (11) comprise at least two ring portions (13, 14) capable of fitting into said groove and between the projecting part (6) of the blade root and the upstream face of the disc (8), of width greater than the distance separating the bottom of the circumferential groove from the bottom of the axial grooves, the length of the annular segment formed by the ring portions placed end to end being less, by at least one width of an axial groove, than the length of the circumference of a complete ring, the ring portions being capable of co-operating with the part of the locking means provided on the cover.

3. Arrangement according to claim 2, characterised in that the part of the locking means provided on the cover (4) consists of fingers (21) capable of locating themselves between the ends of the ring portions (13, 14).

4. Arrangement according to claim 2 or claim 3, characterised in that the ring portions have a section in the form of a U with unequal legs, the transverse branch forming as cylindrical segment capable of co-operating with the base of the circumferential groove (11), the legs forming radial collars (18, 19), one collar (18), capable of co-operating with the transverse groove (7) formed in the projecting part (6) of the blade root, being the wider, and the other collar (19), capable of co-operating with the upstream edge of the circumferential groove (11), being the narrower.

5. Arrangement according to claim 4, characterised in that the wider collar (18) of the ring portions has, on its outer side, teeth (24), the distance between two adjacent teeth being equal to the distance between two adjacent axial grooves.

6. Arrangement according to claim 5, characterised in that the narrower collar (19) of the ring portions has radially-disposed positioning means (26) capable of co-operating with the part of the locking means carried by the cover (4).

7. Arrangement according to claim 6, characterised in that the positioning means are constituted by bosses (26), and the locking means carried by the cover (4) comprise notches (28).

8. Arrangement according to claim 1, characterised in that the circumferential groove (11) has, opposite to the axial grooves, indentations allowing the passage of at least the projecting part (29) of the blade roots, and in that the part of the locking means carried by the cover (4) ist constituted by teeth of a shape and of dimensions corresponding approximately to those of the indentations, capable of engaging between the teeth (32) formed between the indentations and the upstream face of the projecting parts (29) of the blade roots by a rotation of the cover (4) through half a pitch.

9. Arrangement according to one of the preceding claims, characterised in that the axial grooves for retaining the blades are inclined from upstream to downstream with respect to the axis.
